# EUROPÄISCHE PATENTSCHRIFT

(11) **EP 0 085 976 B1**
(45) Veröffentlichungstag und Bekanntmachung des Hinweises auf die Patenterteilung: **29.05.1985**
(21) Anmeldenummer: 83101140.8
(22) Anmeldetag: 07.02.1983
(51) Int. Cl.: B22C 9/06, B22C 9/20

(54) **Dauerform für fallende Giessweise mit mindestens zwei nebeneinander angeordneten Formhohlräumen**
Permanent mould with at least two adjacent mould-cavities for vertical pouring
Moule permanent avec au moins deux empreintes de coulée voisines pour la coulée verticale

(30) Priorität: 10.02.1982 CH 811/82
(43) Veröffentlichungstag der Anmeldung: 17.08.1983
(73) Patentinhaber: GEORG FISCHER AKTIENGESELLSCHAFT, CH-8201 Schaffhausen (CH)
(72) Erfinder: Henych, Ivo, CH-8200 Schauffhausen (CH)

## Beschreibung

Die vorliegende Erfindung bezieht sich auf eine Dauerform für fallende Gießweise mit mindestens zwei nebeneinander angeordneten Formhohlräumen.

Dauerformen der eingangs genannten Art sind bekannt. Die US-A-2 799 906 beschreibt nebeneinander angeordnete Formhohlräume, die der Reihe nach mit Hilfe eines fallenden Gießstrahles gefüllt werden.

Die fallende Gießweise ermöglicht es ein hohes Flüssigmetallausbringen durch gesteuerte Erstarrung zu erreichen. Durch Optimierung der Gießgeschwindigkeit, im Verhältnis zum Wärmetransport zwischen dem Gußstück und der Formwand kann die Erstarrung weiter bis zu beinahe 100% verbessert werden. Der günstigere Temperaturgradient im Gußstück, d. h. das heißeste Metall im oberen Teil des Gußstückes, unterstützt die gewünschte Erstarrungsrichtung von unten nach oben, wo der Speiser plaziert ist.

Dieses Verfahren kann in der Regel nur für genügend schwere Gußstücke eingesetzt werden. Beim mechanisierten Dauerformgießverfahren liegt die untere wirtschaftliche Grenze bei Gußstückgewichten zwischen 10 und 25 kg.

Zwar wird die fallende Gießweise auch für kleinere Gußstücke eingesetzt, jedoch mit Laufsystem und mit Anschnitten, was zu einem niedrigeren Flüssigmetallausbringen sowie zur höheren Belastung der Dauerform, somit zwangsläufig zur kürzeren Lebensdauer führt.

Ziel der vorliegenden Erfindung ist es eine Dauerform vorzuschlagen, mit welcher einerseits die Vorteile der fallenden Gießwerte auch für leichtere Gußstücke genutzt werden können, und andererseits mehrere Gußstücke auf einmal gegossen werden können.

Dieses Ziel wird erfindungsgemäß durch die Lehre des Anspruches 1 gelöst.

Weitere vorteilhafte Ausgestaltungen ergeben sich aus den abhängigen Ansprüchen. Die Ansprüche 8 und 9 haben die Verwendung der beanspruchten Dauerform zum Inhalt.

Die Erfindung wird anhand der Zeichnung beispielsweise näher erläutert.

Die einzige Figur zeigt eine mehrfache Dauerform 1, die direkt mit einem von oben fallenden flüssigen Metall 2 gefüllt wird. Das flüssige Metall 2 fließt aus einem Behälter 3 über mehrere Gießdüsen 5 gleichzeitig in die Formhohlräume 4 der Dauerform 1. Der Behälter 3 kann ein Warmhalteofen oder ein Verteiler mit Gießdüsen sein. Bei der Verwendung eines Verteilers und einer Gießpfanne soll die Flüssigmetallmenge dem Gußstück bzw. den Gußstücken so angepaßt werden, daß die Verluste an Metallresten minimal bleiben.

Um die Füllgeschwindigkeit in allen Formhohlräumen 4 auszugleichen sind die einzelnen Hohlräume mittels Ausgleichskanälen 6 verbunden. Zudem sind die Gießdüsenquerschnitte abgestuft. Diese Maßnahmen garantieren, daß in allen Hohlräumen die gleiche Steiggeschwindigkeit und die gleiche Füllzeit erreicht werden.

Bei kleinen Gußstücken ist es möglich, mit nur einer Ausgleichsverbindung den Ausgleich zwischen den Hohlräumen zu erreichen. In diesem Fall wird die Verbindung im unteren Teil der Formhohlräume vorgesehen. Bei größeren Gußstücken dagegen sind mehrere Ausgleichsverbindungen notwendig, die vorzugsweise parallel übereinander angeordnet werden. Da eine unregelmäßige Füllgeschwindigkeit meistens am Anfang und am Ende des Gießvorganges auftritt ist es in der Regel notwendig, die Ausgleichsverbindungen im unteren und im oberen Teil des Formhohlraumes vorzusehen. Als eine weitere Möglichkeit kann die obere Ausgleichsverbindung auch zwischen den Speisern angeordnet sein.

Bei genug großer Dimensionierung der Ausgleichsverbindung bei mittelgroßen Gußstücken ist die Anordnung nur einer oberen Verbindung ausreichend.

## Patentansprüche

1. Metallguß-Dauerform (1) für fallende Gießweise mit mindestens zwei nebeneinander angeordneten Formhohlräumen (4), dadurch gekennzeichnet, daß jeder der nebeneinander angeordneten Formhohlräume (4) einen von einem gemeinsamen Behälter (3) für das flüssige Metall (2) gespeisten Metallzulauf aufweist, wobei die Düsenquerschnitte dieser Metallzuläufe abgestuft sind und daß die Formhohlräume (4) durch eine Ausgleichsverbindung (6), die als geschlossener Kanal unterhalb der Oberseite des gegossenen Gegenstandes angeordnet ist, untereinander verbunden sind.

2. Dauerform nach Anspruch 1, dadurch gekennzeichnet, daß zwischen zwei benachbarten Formhohlräumen (4) mehrere Ausgleichsverbin dungen (6) vorgesehen sind.

3. Dauerform nach Anspruch 2, dadurch gekennzeichnet, daß die Ausgleichsverbindungen (6) je im unteren und im oberen Teil der Formhohlräume (4) angeordnet sind.

4. Dauerform nach Anspruch 1, dadurch gekennzeichnet, daß eine Ausgleichsverbindung (6) nur im unteren Teil zwischen den Formhohlräumen (4) angebracht ist.

5. Dauerform nach Anspruch 1, dadurch gekennzeichnet, daß eine Ausgleichsverbindung (6) nur im oberen Teil zwischen den Formhohlräumen (4) angebracht ist.

6. Dauerform nach Anspruch 1, dadurch gekennzeichnet, daß eine Ausgleichsverbindung (6) zwischen den Speisern angebracht ist.

7. Dauerform nach Anspruch 1, dadurch gekennzeichnet, daß mehr als zwei Formhohlräume (4) nebeneinander angeordnet sind, welche untereinander mittels Ausgleichsverbindungen (6) verbunden sind.

8. Verwendung der Dauerform nach einem der Ansprüche 1 bis 7, wobei die Formhohlräume (4) direkt aus dem Warmhalteofen oder mit Hilfe eines externen Verteilers mittels Gießdüsen (5) gefüllt werden.

9. Verwendung der Dauerform nach einem der Ansprüche 1 bis 7, wobei die Füllung der n Formhohlräume (4) durch n simultane Gießstrahlen erfolgt.

## Claims

1. Cast metal-permanent mould (1) for vertical pouring with at least two adjacently located mould cavities (4), characterised in that each of the adjacently located mould cavities (4) has a metal inlet fed from a common container (3) for the liquid metal (2), wherein the nozzle cross sections of these metal inlets are graduated, and in that the mould cavities (4) are joined together by an equaliser connection (6), which is arranged as a closed below the upper side of the cast object.

2. Permanent mould according to claim 1, characterised in that between two adjacent mould cavities (4), several equaliser connections (6) are provided.

3. Permanent mould according to claim 2, characterised in that the equaliser connections (6) are arranged respectively in the lower and in the upper part of the mould cavities (4).

4. Permanent mould according to claim 1, characterised in that an equaliser connection (6) is fitted only in the lower part between the mould cavities (4).

5. Permanent mould according to claim 1, characterised in that an equaliser connection (6) is fitted only in the upper part between the mould cavities (4).

6. Permanent mould according to claim 1, characterised in that an equaliser connection (6) is fitted between the feeders.

7. Permanent mould according to claim 1, characterised in that more than two mould cavities (4) are arranged adjacent to one another and they are joined together by means of equaliser connections (6).

8. Use of the permanent mould according to one of claims 1 to 7, whereby the mould cavities (4) are filled directly from the holding furnace or with the aid of an external distributor by means of casting nozzles (5).

9. Use of the permanent mould according to one of claims 1 to 7, whereby the filling of n mould cavities (4) is effected by n simultaneous casting jets.

## Revendications

1. Moule permanent de fonderie (1) pour la coulée en chute, comportant au moins deux empreintes (4) disposées côte-à-côte, caractérisé par le fait que chacune des deux empreintes (4) disposées côte-à-côte comporte une attaque de coulée du métal alimentée par un récipient commun (3) prévu pour le métal liquide (2), la section transversale des tuyères de ces attaques de coulée du métal étant étagées, et que les empreintes (4) sont reliées entre elles par une liaison de compensation (6) qui est disposée sous la forme d'un canal fermé, au-dessous de la face supérieure de l'objet coulé.

2. Moule permanent suivant la revendication 1, caractérisé en ce que plusieurs liaisons de compensation (6) sont prévues entre deux empreintes (4) voisines.

3. Moule permanent selon la revendication 2, caractérisé en ce que les liaisons de compensa tion (6) sont disposées respectivement dans la partie inférieure et dans la partie supérieure des empreintes (4).

4. Moule permanent selon la revendication 1, caractérisé en ce qu'une liaison de compensation (6) n'est prévue que dans la partie inférieure entre les empreintes (4).

5. Moule permanent selon la revendication 1, caractérisé en ce qu'une liaison de compensation (6) n'est prévue que dans la partie supérieure entre les empreintes (4).

6. Moule permanent selon la revendication 1, caractérisé en ce qu'une liaison de compensation (6) est disposée entre les masselottes.

7. Moule permanent selon la revendication 1, caractérisé en ce que plus de deux empreintes (4), qui sont reliées entre elles au moyen de liaisons de compensation (6), sont disposées côte-à-côte.

8. Utilisation du moule permanent selon l'une des revendications 1 à 7, selon laquelle les empreintes (4) sont remplies directement à partir du four de maintien en température ou à l'aide d'un distributeur extérieur à l'aide de tuyères de coulée (5).

9. Utilisation du moule permanent selon l'une des revendications 1 à 7, selon lequel le remplissage des n empreintes (4) est réalisé au moyen de n jets de coulée simultanés.
